# EUROPÄISCHE PATENTSCHRIFT

(11) **EP 2 868 849 B1**
(45) Veröffentlichungstag und Bekanntmachung des Hinweises auf die Patenterteilung: **14.06.2017**
(21) Anmeldenummer: 13190909.5
(22) Anmeldetag: 30.10.2013
(51) Int. Cl.: E05B 65/08, E05B 15/00, E05C 7/00

(54) **Schiebeelementen-Anordnung**
Assembly of pushing elements
Agencement d'éléments coulissants

(43) Veröffentlichungstag der Anmeldung: 06.05.2015
(73) Patentinhaber: Feigl, Bernhard, 6911 Lochau (AT)
(72) Erfinder: Feigl, Bernhard, 6911 Lochau (AT)
(74) Vertreter: Engelhardt & Engelhardt

(56) Entgegenhaltungen:
- EP-A2- 2 615 231
- US-A1- 2009 115 204

## Beschreibung

Die Erfindung bezieht sich auf eine Schiebeelementen-Anordnung nach dem Oberbegriff des Patentanspruches 1.

Solche Schiebeelementen-Anordnungen sind seit langem bekannt und werden insbesondere im Außenbereich eines Wohnhauses angebaut, um die Nutzung einer Terrasse oder eines Balkons während einer kälteren Temperaturperiode ausnützen zu können. Diese Schiebeelemente sind ebenso als Trennwände, als Dachfenster oder als Schiebetüren bzw. -fenster einsetzbar.

Derartige Schiebeelementen-Anordnungen bestehen dabei aus parallel zueinander verlaufenden Laufschienen in denen jedes Schiebeelement mittels Laufrollen verfahrbar gelagert ist. Die Schiebeelemente bestehen üblicherweise aus Glasplatten, die einfach oder mehrfach verglast sein können. Jedes der Schiebeelemente ist in einem U-Profil eingesetzt und in diesem entweder mittels Kleber oder durch eine Schraubenverbindung mit dem U-Profil fixiert. Die Laufrollen sind an der Außenwand der jeweiligen U-Profilschiene angeordnet und der jeweiligen Laufschiene zugewandt. Die Laufschienen verlaufen in Laufrichtung der Schiebeelemente.

Da die Schiebeelemente separat verfahrbar in zwei gegenüberliegenden Laufschienen angeordnet sind, können die Schiebeelemente in eine beliebige Position überführt werden, um einen entsprechenden thermischen Ausgleich im Rauminneren zu erreichen. Oftmals ist es jedoch erforderlich, die Schiebeelemente miteinander zu fixieren, um die Rauminnenseite nach Außen einbruchhemmend abzusperren.

Eine erste Variante der Fixierung der Schiebeelemente besteht darin, dass an einer der Profilschienen ein Rasthaken angebracht ist, der in Richtung einer der benachbarten Schiebelemente absteht und sobald das Schiebeelement den Rasthaken überfährt entsteht eine triebliche Verbindung zwischen den beiden Schiebeelementen.

Nachteiligerweise haken sich demnach die benachbarten Schiebeelementen ineinander, so dass die jeweiligen Schiebeelemente ausschließlich in eine Richtung bewegt werden können und nicht in unterschiedlichen unabhängigen Positionen zueinander in den Laufrollen angeordnet sein können. Es entsteht nämlich eine Kette von miteinander verbundenen Schiebeelementen.

Um die Verriegelung der Kette von Schiebeelementen zu bewerkstelligen, sind die beiden äußeren, also das linke und rechte Schiebeelement, mit dem jeweiligen Traggestell oder Rahmen in dem die Schiebeelemente-Anordnung gehalten ist, mittels eines Schlosses zu fixieren, so dass die Kette von Schiebeelementen festgesetzt ist und nicht mehr bewegt werden kann, ohne das Schloss zu entriegeln. Folglich lassen sich die mittleren Schiebeelemente nicht unabhängig von den seitlich benachbarten Schiebeelementen bewegen und eine individuelle Einstellung der Schiebeelemente je nach Witterungs- und Temperatursituation kann nicht vorgenommen werden.

Dieses Problem ist von den Herstellern solcher Schiebelementen-Anordnungen erkannt worden. Es werden daher als zweite Variante von Schiebeelementen-Anordnungen Lösungen angeboten, jedes Schiebeelement mit einem Schloss oder einem Riegel auszustatten, so dass dann jedes Schiebeelement in eine beliebige Position bewegt werden kann, wenn das jeweilige Schloss oder der Riegel geöffnet ist.

Solche Schloss- bzw. Riegelausführungen an Schiebeelementen weisen jedoch den Nachteil auf, dass jedes Schiebeelement ein solches Schloss oder einen Riegel benötigt. Dies erhöht die Produktionskosten.

Darüberhinaus ist der Bedienkomfort solcher Schloss- oder Riegelsysteme als äußerst nachteilig zu bewerten, denn der jeweilige Riegel ist exakt fluchtend zu einer Aufnahmetasche zu positionieren, damit der Riegel beim Festsetzen des Schiebeelementes in die jeweilige Aufnahmetasche eingeschoben werden kann.

Zudem besteht der konstruktive Nachteil solcher Schloss- oder Riegelsysteme darin, dass die Riegel oder Schlösser nicht wesentlich aus der U-Profilschiene, in denen das jeweilige Schiebeelement eingebaut ist, überstehen dürfen, denn anderenfalls baut die Schiebeelement-Anordnung zu groß oder die überstehenden Bauteile des Schlosses oder des Riegels behindern die Verfahrbarkeit des jeweils benachbarten Schiebeelementes.

Aus der EP 2 615 231 A2 ist eine Schiebeelemente-Anordnung, in diesem Fall eine Schiebetüren- oder -fensteranlage gemäß dem Oberbegriff des Anspruchs 1 mit mindestens zwei als Fenster oder Tür ausgebildeten Schiebeelementen sowie eine Verriegelungseinrichtungen hierfür bekannt geworden. Die Verriegelungseinrichtung weist dabei einen Riegel auf, der in drei Positionen, nämlich eine Freigabe-, eine Mitnehmer- und eine Sperrposition überführbar ist. Nachteilig an diesem Stand der Technik ist, dass der Riegel vor dem Betätigen der Schiebetüren exakt in die vorhergesehene Position bewegt werden muss, um ein entsprechendes Schaltverhalten der Verriegelungseinrichtung zu erzielen. Darüber hinaus löst dieser Stand der Technik nicht die zuvor aufgezählten Nachteile.

Daher werden oftmals solche Schlösser oder Riegel der einzelnen Schiebeelementen nach unten in Richtung der Laufschienen ausgerichtet. Wenn jedoch in die Laufflächen der Laufschienen solche Durchgangsöffnungen eingearbeitet sind durch die die Riegel oder das Schloss eintauchen, entstehen erhebliche Probleme die durch Regen anfallenden Wassertropfen vom Eindringen in die Rauminnenseite abzuhalten. Es ist äußerst nachteilig, solche Durchgangsöffnungen vorzunehmen, denn durch diese werden die Laufschienen gegenüber Wassereintritt undicht.

Es ist daher Aufgabe der Erfindung, eine Schiebelementen-Anordnung der eingangs genannten Gattung zur Verfügung zu stellen, die zum einen die individuelle Verfahrbarkeit jedes einzelnen Schiebeelementes ermöglicht und zum anderen eine einfache Verschließbarkeit der Schiebeelemente erreicht ist, ohne dass eine exakt fluchtende Ausrichtung des jeweiligen Schiebeelementes erforderlich ist.

Diese Aufgaben sind erfindungsgemäß durch die Merkmale des kennzeichnenden Teils von Patentanspruch 1 gelöst.

Weitere vorteilhafte Weiterbildungen der Erfindungen ergeben sich aus den Unteransprüchen.

Dadurch, dass an mindestens einer der Schiebeelemente eine Sperrklappe angebracht ist, dass in der Sperrklappe ein erster Magnet eingebaut ist und dass in dem benachbarten Schiebeelement ein zweiter gegenpolig ausgerichteter Magnet vorgesehen ist, der durch das Verschieben der Schiebeelemente mente in fluchtender Position zu dem ersten Magneten überführbar ist, dass zwischen den beiden Magneten eine als triebliche Wirkverbindung entstehende magnetische Anziehungskraft gebildet ist, entsteht zwischen zwei benachbarten Schiebeelementen eine feste jedoch lösbare Verbindung. In dem die Sperrklappe oder der Bolzen beispielsweise mittels eines menschlichen Fußes betätigt wird, hebt sich der in der Sperrklappe oder dem Bolzen angeordnete Magnet von dem Magnet in dem benachbarten Schiebeelement ab, so dass die Anziehungskraft zwischen den Magneten reduziert ist, wodurch die Schiebeelemente relativ zueinander bewegbar sind, so dass die magnetische Anziehungskraft durch Verfahren eines der beiden Magnete aus dem gebildeten Magnetfeld aufgehoben ist, und die Sperrklappe mittels der vorgesehenen Zugfedern in die Ausgangsposition verschwenkt ist.

Dabei ist die Sperrklappe vorteilhafterweise gelenkig an der U-Profilschiene an dem des Schiebeelementes gelagert, so dass die Sperrklappe aus der von der U-Profilschiene gebildeten äußeren Mantelfläche im eingeklappten Zustand kaum übersteht. Folglich können die benachbarten Schiebeelemente ungehindert aneinander vorbeigeführt und im eingeklappten Zustand der jeweiligen Sperrklappe in eine beliebige Position verfahren werden.

Wenn die benachbarten Schiebeelemente mit einer üblichen Verstellgeschwindigkeit aneinander vorbeigeführt sind, ist die fluchtende Überlappung der beiden Magnete derart kurz bemessen, dass die sich einstellenden Magnetkräfte keine Auswirkungen auf das Ausfahren der Sperrklappe hat. Das Magnetfeld baut sich nicht auf. Wenn jedoch die Schiebeelemente mit einer sehr geringen Geschwindigkeit aufeinander zubewegt werden, entsteht eine magnetische Anziehungskraft zwischen den beiden Magneten, durch die die von der Zugfeder ausgeübte Vorspannkraft überwunden ist, und die Sperrklappe aus der Ausgangsposition in Richtung des benachbarten Schiebeelementes verschwenkt ist und dass die beiden Magnete fluchtend zueinander liegen. In dieser Position sind die beiden Magnete flächenbündig oder geringfügig voneinander beabstandet angeordnet, so dass die zwischen diesen vorherrschende Magnetkraft am größten ist. Eine solche Magnetkraft bewirkt, dass die beiden derart miteinander verbundenen Schiebeelemente aneinander festgesetzt sind, also trieblich verbunden sind, ohne dass diese relativ zueinander verfahren werden können.

Der Einbau von zwei Magnete die eine magnetische Anziehungskraft aufeinander ausüben, schafft eine platzsparende Schiebeelement-Anordnung, denn die für die Überbrückung des Abstandes zwischen zwei benachbarten Schiebeelementen notwendigen Sperrklappen können unmittelbar in die U-Profilschiene eingeschwenkt werden, so dass der Abstand zwischen zwei benachbarten Schiebeelementen äußerst gering bemessen sein kann. Darüberhinaus sind keine Durchgangsöffnungen in der Laufschiene vorzusehen, durch die Wassereintrittsöffnungen geschaffen sind und die umständlich und kompliziert abgedichtet werden müssten.

Um ein Magnetfeld zu schaffen, ist es erforderlich, dass die Magnete gegenpolig zueinander angeordnet sind, sich also Nord- und Südpol der Magnete gegenüberstehen.

Mit Hilfe der magnetischen Anziehungskräfte zwischen zwei benachbarten Schiebeelementen entsteht demnach eine Kette von miteinander verbundenen Schiebeelementen, die die erfindungsgemäße Schiebeelement-Anordnung bilden. Wenn jede der Schiebeelemente in ihrer jeweiligen Endstellung positioniert ist, verschließen die Schiebeelemente eine Durchgangsöffnung eines Raumes oder bilden eine Wand, Decke oder Geländerbrüstung und können mittels eines Schlosses insgesamt festgesetzt sein, so dass die Kette von Schiebeelementen nicht mehr bewegbar ist.

Um eine einbruchssichere Wand oder Tür aus den erfindungsgemäßen Schiebeelementen zu bilden, ist die Sperrklappe mit einem Pedal verbunden oder das Pedal ist einstückig als Bestandteil der Sperrklappe vorhanden und ausschließlich von einer Rauminnenseite zugänglich, so dass von außen die Sperrklappen nicht bewegt werden können, wenn die Sperrklappen von den Magneten festgesetzt sind. Erst durch eine auf das Pedal einwirkende Betätigungskraft kann die magnetische Anziehungskraft verringert werden und eine Relativbewegung des Schiebeelementes zueinander erfolgen.

In der Zeichnung ist ein erfindungsgemäßes Ausführungsbeispiel einer Schiebeelement-Anordnung dargestellt, die nachfolgend näher erläutert ist. Im Einzelnen zeigt:
- Figur 1a: eine Schiebeelement-Anordnung, bestehend aus vier parallel und relativ zueinander beweglichen Schiebeelementen, die jeweils in zwei Laufschienen mittels Laufrollen abgestützt sind und aus drei Sperrklappen, die verschwenkbar an die Schiebeelemente angebracht sind, die mittels Paaren von Magneten trieblich verbindbar sind, in Seitenansicht,
- Figur 1b: die Schiebeelement-Anordnung gemäß Figur 1a, in Draufsicht und im geschlossenen Zustand der Schiebeelemente,
- Figur 2: ein Ausschnitt der Schiebeelement-Anordnung gemäß Figur 1b, in Vorderansicht,
- Figur 3: die Schiebeelement-Anordnung gemäß Figur 2 entlang der Schnittlinie III-III,
- Figur 4: ein weiterer Ausschnitt der Schiebeelement-Anordnung gemäß Figur 2,
- Figur 5: die Schiebeelement-Anordnung gemäß Figur 4, entlang der Schnittlinie V-V,
- Figur 6: die Schiebeelement-Anordnung gemäß Figur 1b, in vergrößerter Darstellung und im gesperrten Zustand,
- Figur 7: die Schiebeelement-Anordnung gemäß Figur 1b, in einem vergrößerten Ausschnitt und im entsperrten Zustand,
- Figur 8: die Schiebeelement-Anordnung gemäß Figur 1b, bei der Betätigungund
- Figur 9: die Schiebeelement-Anordnung gemäß Figur 1b mit einem Bolzen, der mit dem Magneten versehen ist, in vergrößerter Darstellung, wobei diese Anordnung mit einem Bolzen keinen Teil der Erfindung darstellt.

Aus den Figuren 1 a und 1 b ist eine Schiebeelement-Anordnung 1 zu entnehmen, die beispielsweise eine Durchgangsöffnung zwischen zwei Räumen verschließt oder die als Außenwand oder Decke eines Wintergartens im Außenbereich an einem Wohnhaus oder auf einem Balkon angeordnet ist. Die abgebildete Schiebeelement-Anordnung 1 besteht dabei zunächst aus vier Schiebeelementen 2, die als Glasplatte in einfach oder mehrfach Verglasungsausführung ausgestaltet sind. Jede der Schiebeelemente 2 ist mit zwei U-Profilschienen 9 verbunden. Die U-Profilschienen 9 verlaufen parallel zueinander und in Laufrichtung 7 der Schiebelemente 2.

An einem Boden 3 und einer Decke 4 eines Raumes sind Laufschienen 8 montiert in die die U-Profilschienen 9 der Schiebelemente 2 eingesetzt sind. Zwischen den Laufschienen 8 und den U-Profilschienen 9 sind mehrere Laufrollen 10 vorgesehen, die auch paarweise angeordnet sein können, wobei die Laufrollen 10 an der U-Profilschiene 9 drehbar befestigt sind. Jedes der Schiebeelemente 2 ist demnach in einer der Laufschienen 8 verfahrbar eingesetzt und kann gemäß den Figuren 2 und 3 folglich in eine beliebige Position innerhalb der Laufschienen 8 positioniert sein.

Zwischen zwei benachbarten Schiebelementen 2 ist ein Luftspalt vorzusehen, um die Schiebelemente ungehindert aneinander vorbeiführen zu können. Der Luftspalt ist dabei derart bemessen, dass dieser, beispielsweise mittels einer Bürstendichtung oder dergleichen, wasser- und luftdicht verschlossen werden kann, wenn die Schiebeelemente 2 in der geschlossenen Position angeordnet sind.

Den Figuren 4 und 5 sowie 6 und 7 ist zu entnehmen, dass zwei benachbarte Schiebeelemente 2 mittels einer Sperrklappe 11 fest miteinander verbunden sind, wenn die Schiebeelement-Anordnung 1 einbruchhemmend zu verschließen ist. Zu diesem Zweck ist an der jeweils einer Raumaußenseite 6 zugeordneten Schiebeelement 2 die Sperrklappe 11 verschwenkbar an der U-Profilschiene 9 angelenkt. Die Sperrklappe 11 verläuft im eingeklappten Zustand in der von der U-Profilschiene 9 gebildeten Mantelfläche oder Ebene, so dass der zwischen den zwei benachbarten Schiebeelementen 2 vorzusehende Luftspalt freigegeben ist und die Schiebeelemente 2 ungehindert aneinander vorbeigeführt werden können. Die Sperrklappe 11 ist demnach von einer Rauminnenseite 5 ausschließlich zugänglich, da diese durch die der Raumaußenseite 6 zugeordneten Schiebeelemente 2 getrennt ist. Drei der vier Schiebeelemente weisen folglich eine der Sperrklappen 11 auf, um durch diese den Abstand zwischen den benachbarten Schiebeelementen 2 zu überbrücken, wenn die Schiebeelemente 2 miteinander zu arretieren sind.

Die jeweilige Sperrklappe 11 ist an der U-Profilsschiene 9 mittels eines Gelenkes 14 verschwenkbar gehalten und wird mittels einer Zugfeder 15, die zwischen der U-Profilschiene 9 und dem freien Ende der Sperrklappe 11 angeordnet ist, in dem eingeklappten Zustand gehalten. Die Zugfeder 15 kann auch als Spiralfeder ausgestaltet sein.

Des Weiteren ist in jeder der Sperrklappen 11 ein erster Magnet 12 eingebaut, der dem jeweils benachbarten Schiebeelement 2 zugewandt ist. In diesem Schiebeelement 2 ist ein zweiter Magnet 13 vorgesehen. Die beiden Magnete 12 und 13 sind gegenpolig zueinander ausgerichtet und verlaufen in gleicher Höhe zueinander, so dass beim Überfahren der Schiebeelemente 2 die Magnete 12 und 13 in eine zueinander fluchtende Position überführt werden können.

Sobald die beiden Magnete 12 und 13 eine solche fluchtende Stellung zueinander einnehmen, entsteht eine magnetische Anziehungskraft, die durch das von den beiden Magneten 12 und 13 gebildete Magnetfeld ausgeübt ist. Dabei ist die magnetische Anziehungskraft derart groß bemessen, dass die von der Zugfeder 15 ausgeübte Vorspannkraft überwunden ist, wodurch die Sperrklappe 11 von dem eingeklappten Zustand in einen ausgeklappten Zustand überführt ist und die beiden Magnete 12 und 13 flächenbündig oder geringfügig beabstandet, wie dies in Figur 6 zu entnehmen ist, verlaufen.

Die beiden Magnete 12 und 13 üben keine oder lediglich eine sehr geringe magnetische Anziehungskraft aufeinander aus, wenn die beiden Schiebeelemente 2 mit einer hohen Verstellgeschwindigkeit aneinander vorbeigeführt sind. Wenn jedoch die Schiebeelemente 2 mit einer sehr geringen Verstellgeschwindigkeit aufeinander zubewegt werden und die beiden Magnete 12 und 13 langsam in die fluchtende Position zueinander gelangen, entsteht die magnetische Anziehungskraft und die triebliche Wirkverbindung zwischen den beiden Schiebeelementen 2 ist mit Hilfe der ausgeklappten Sperrklappe 11 geschaffen. Sobald sämtliche der drei Sperrklappen 11 ausgeklappt sind, sind die vier Schiebeelemente 2 in Form einer Kette fest miteinander verbunden und befinden sich in ihrer jeweiligen Ausgangsstellung.

Durch das entstehende Magnetfeld zwischen den Magneten 11 und 12 ist zudem gewährleistet, dass die benachbarten Schiebeelemente 2 in eine vorgegebene Position zueinander überführt sind, denn das Magnetfeld der Magnete 12 und 13 bewirkt, dass die Magnete 12 und 13 exakt in einer fluchtenden Position überführt sind, wodurch sich die Stellungen der Schiebeelemente 2 zueinander ausrichtet.

In der einbruchhemmenden Position der vier Schiebeelemente 2 ist es ausreichend, wenn eine der Schiebeelemente 2 mit Hilfe eines Schlosses an dem Rahmen, das die Schiebeelement-Anordnung 1 ganz oder teilweise umgibt oder einer Wand des Raumes, verbunden ist, so dass die Schiebeelemente 2 weder von außen noch von innen relativ zueinander bewegt werden können.

Aus Figur 8 ist ersichtlich, dass die Schiebeelemente 2 zu deren Verstellung zueinander gelöst werden können. Die Sperrklappe 11 weist zu diesem Zweck ein Pedal 18 auf, das beispielsweise von einem menschlichen Fuß 19 betätigbar ist. Das Pedal 18 kann dabei Bestandteil der Sperrklappe 11 sein, so dass die Sperrklappe 11 und das Pedal 18 einstückig ausgestaltet sind. Das Pedal 18 kann jedoch ohne weiteres an die Sperrklappe 11 angebracht oder angeformt werden und von diesem nach Art einer Wippe abstehen.

Durch das Eindrücken des Pedales 18 bzw. der Sperrklappe 11 in Richtung des Gelenkes 14 werden die beiden Magnete 12, 13 voneinander getrennt und die magnetischen Anziehungskraft zwischen diesen verringert. Dadurch ist es möglich, die beiden benachbarten Schiebeelemente 2 relativ zueinander zu bewegen, so dass die magnetische Anziehungskraft aufgrund der räumlichen Trennung der beiden Magnete 12, 13 aufgehoben ist.

Durch die Zugfeder 15 wird die Sperrklappe 11 in Richtung der U-Profilschiene 9 gezogen und einklappt.

Die Sperrklappe 11 ist als Hebel, Bolzen oder Wippe ausgestaltet, die entweder um das Gelenk 14 verschwenkbar gehalten ist und somit in Richtung des benachbarten Schiebeelementes aufgrund der sich einstellenden Magnetkräfte ausgeschwenkt werden kann, oder der Bolzen ist beispielsweise in der U-Profilschiene 9 in einer Bohrung eingesetzt und an dem freien nach außen ragenden freien Ende des Bolzens ist der Magnet 13 angebracht. Zwischen dem Boden der Bohrung und dem Bolzen ist dabei die Zugfeder 15 vorgesehen, so dass der Bolzen, nachdem die Magnetkraft aufgehoben ist, in die Bohrung zurückgezogen ist.

In Figur 9 ist eine andersartige Ausgestaltung für die Sperrklappe 11 zu entnehmen. Die Sperrklappe 11 ist dabei durch einen Bolzen 11' ersetzt, der verfahrbar in einer Bohrung 20, die in der U-Profilschiene 9 eingearbeitet ist, gehalten ist. An der nach außen ragenden freien Stirnseite des Bolzens 11' ist der Magnet 13 befestigt, der somit einem der benachbarten Schiebeelemente 2 zugewandt ist. Zwischen dem Boden 21 der Bohrung 20 und dem Bolzen 11' ist die Zugfeder 15 angeordnet, die mit der U-Profilschiene 9 und dem Bolzen 11' verbunden ist.

Sobald demnach die magnetische Anziehungskraft auf den Magneten 13 nicht mehr einwirkt, zieht die Zugfeder 15 den Bolzen 11' in die Bohrung 20 zurück, so dass dieser in die Bohrung 20 eintaucht und lediglich geringfügig über die äußere Mantelfläche der U-Profilschiene 9 übersteht.

## Patentansprüche

1. Schiebeelemente-Anordnung (1) bestehend aus mindestens zwei Schiebeelementen (2), zwischen denen ein Luftspalt zum ungehinderten aneinander vorbeiführen vorgesehen ist, wobei die Schiebeelemente-Anordnung (1) eine Rauminnenseite (5) von einem Außenbereich trennt und aus mindestens zwei in Laufrichtung (7) der Schiebeelemente (2) angeordneten Laufschienen (8), an denen die jeweiligen Schiebeelemente (2) mittels Laufrollen (10) verfahrbar gehalten sind, wobei an mindestens einer der Schiebeelemente (2) eine Sperrklappe (11) angebracht ist, der oder die von der Rauminnenseite (5) ausschließlich zugänglich ist bzw. sind
**dadurch gekennzeichnet,**
**dass** an der Sperrklappe (11) ein erster Magnet (12) vorgesehen ist, dass in dem benachbarten Schiebeelement (2) ein zweiter gegenpolig ausgerichteter Magnet (13) angeordnet ist, der durch das Verschieben der Schiebeelemente (2) in fluchtender Position zu dem ersten Magnet (12) überführbar ist, dass zwischen den beiden Magneten (12, 13) eine als triebliche Wirkverbindung entstehende magnetische Anziehungskraft gebildet ist, dass die Sperrklappe (11) von einer Zugfeder (15) im eingeklappten Zustand arretiert ist und dass die zwischen den beiden Magneten (12, 13) vorherrschende Magnetkraft größer bemessen ist, als die Vorspannkraft der Zugfeder (15).

2. Schiebeelemente-Anordnung (1) nach Anspruch 1,
**dadurch gekennzeichnet,**
**dass** an zwei gegenüberliegenden Seitenkanten (17) der Schiebeelemente (2) eine U-Profilschiene (9) an dieser befestigt ist, die jeweils in Laufrichtung (7) des Schiebeelementes (2) verläuft und dass die Sperrklappe (11) in der U-Profilschiene (9) verschwenkbar gelagert gehalten ist.

3. Schiebelement-Anordnung (1) nach einem der vorgenannten Ansprüche, **dadurch gekennzeichnet,**
**dass** die Sperrklappe (11) mit einem Pedal (18) trieblich gekoppelt oder einstückig mit diesem verbunden ist und dass beim Betätigen des Pedales (18) des ersten Magnet der Sperrklappe (11) von dem benachbart angeordneten zweiten Magnet (13) beabstandet ist.

4. Schiebeelement-Anordnung (1) nach Anspruch 3
**dadurch gekennzeichnet,**
**dass** das Pedal (18) einer Rauminnenseite (5) zugewandt ist und dass das Pedal (18) mittels eines menschlichen Fußes (19) betätigbar ist.

5. Schiebeelement-Anordnung (1) nach einem der vorgenannten Ansprüche, **dadurch gekennzeichnet,**
**dass** die Sperrklappe (11) als Hebel oder als Wippe ausgestaltet ist.

6. Schiebeelement-Anordnung (1) nach einem der vorgenannten Ansprüche, **dadurch gekennzeichnet,**
**dass** die Zugfeder (15) als Spiralfeder ausgestaltet ist und von diesen jeweils die Sperrklappe in dem eingeklappten Zustand gehalten ist.

7. Schiebeelement-Anordnung (1) nach Anspruch 1,
**dadurch gekennzeichnet,**
**dass** in die U-Profilschiene (9) eine Bohrung (20) eingearbeitet ist, in die der Bolzen (11') verfahrbar eingesetzt ist, dass an dem nach außen abstehenden freien Ende des Bolzens (11') der Magnet (13) befestigt ist und dass zwischen dem Boden (21) der Bohrung (20) und dem Bolzen (11') die Zugfeder (15) angeordnet ist, die mit dem Bolzen (11') und dem Boden (21) der Bohrung (20) verbunden ist.

## Claims

1. An arrangement of sliding elements (1) comprising at least two sliding elements (2) between which an air gap is provided so they can be moved past one another without obstruction, in which the arrangement of sliding elements (1) separates an inner part of a room (5) from an outside area and comprising at least two runner rails (8) arranged in the running direction (7) of the sliding elements (2), against which runner rails (8) the corresponding sliding elements (2) are held in a moving arrangement by means of roller castors (10), in which case at least one of the sliding elements (2) has a locking flap (11) attached to it which is/are exclusively accessible from the inner part of a room (5),
**characterised in that**,
the locking flap (11) has a first magnet (12) provided on it, that a second magnet (13) with opposite polarity is arranged in the adjacent sliding element (2) and this magnet (13) can be moved into a flush position with the first magnet (12) by the movement of the sliding elements (2), that a magnetic force of attraction is created between the two magnets (12, 13) as a driving active connection, that the locking flap (11) is locked by a tension spring (15) in the folded-in condition and that the magnetic force prevailing between the two magnets (12, 13) is greater in magnitude than the preload force on the tension spring (15).

2. The arrangement of sliding elements (1) in accordance with Claim 1, **characterised in that**,
two opposite side edges (17) of the sliding elements (2) have a U-section rail (9) attached to them and each rail runs in the running direction (7) of the sliding elements (2) and that the locking flap (11) is held in a swivelling mounting in the U-section rail (9).

3. The arrangement of sliding elements (1) in accordance with one of the aforementioned claims,
**characterised in that**,
the locking flap (11) is in a drivable connection with a pedal (18) or is connected to it as one piece and that when the pedal (18) is operated the first magnet of the locking flap (11) is moved away from the second magnet (13) in an adjacent arrangement.

4. The arrangement of sliding elements (1) in accordance with Claim 3, **characterised in that**,
the pedal (18) faces towards an inner part of a room (5) and that the pedal (18) can be operated by a human foot.

5. The arrangement of sliding elements (1) in accordance with one of the aforementioned claims,
**characterised in that**,
the locking flap (11) is configured as a lever or as a rocker.

6. The arrangement of sliding elements (1) in accordance with one of the aforementioned claims,
**characterised in that**,
the tension spring (15) is configured as a spiral spring and each spring holds the locking flap in the folded-in condition.

7. The arrangement of sliding elements (1) in accordance with Claim 1, **characterised in that**,
the U-section rail (9) has a hole (20) worked into it, in which the pin (11') is inserted in a movable arrangement, that the magnet (13) is attached to the outwardly projecting free end of the pin (11') and that the tension spring (15) is arranged between the base (21) of the hole (20) and the pin (11') and the tension spring (15) is connected to the pin (11') and the base (21) of the hole (20).

## Revendications

1. Arrangement d'éléments coulissants (1) comprenant au moins deux éléments coulissants (2), entre lesquels il est prévu un interstice leur permettant de passer l'un à côté de l'autre, l'arrangement d'éléments coulissants (1) séparant un espace intérieur (5) d'une zone extérieure et possédant au moins deux glissières (8) disposées en direction du déplacement (7) des éléments coulissants (2) et sur lesquelles les éléments coulissants respectifs (2) sont retenues de manière mobile à l'aide de galets (10), où au moins un des éléments coulissants (2) porte un clapet de retenue (11) accessible de l'espace intérieur (5),
**caractérisé en ce que**
sur le clapet de retenue (11), il est prévu un premier solénoïde (12), que sur l'élément coulissant voisin (2), il est prévu un deuxième solénoïde (13) à polarité opposée qui, au déplacement des éléments coulissants (2), passe en alignement précis à côté du solénoïde (12), qu'entre les deux solénoïdes (12, 13), il est établi une force d'attraction magnétique agissant en tant que force entraînante, que le clapet de retenue (11) fermé est bloqué par un ressort de traction (15) et que le force magnétique régnant entre les deux solénoïdes (12, 13) est plus grande que la force de précontrainte du ressort de traction (15).

2. Arrangement d'éléments coulissants (1) d'après la revendication 1, **caractérisé en ce que**
sur deux bords latéraux opposés (17) des éléments coulissants (2), il est fixé une glissière profilée en U (9) orientée respectivement dans le sens de marche (7) de l'élément coulissant (2) et que le clapet de retenue (11) est retenu de manière pivotant dans la glissière profilée en U (9).

3. Arrangement d'éléments coulissants (1) d'après une des revendications précédentes,
**caractérisé en ce que**
le clapet de retenue (11) est raccordé par entraînement avec une pédale (18) ou solidaire de celle-ci, et qu'en actionnant la pédale (18), le premier solénoïde (12) du clapet de retenue (11) est écarté du deuxième solénoïde voisin (13).

4. Arrangement d'éléments coulissants (1) d'après la revendication 3, **caractérisé en ce que**
la pédale (18) donne sur un espace intérieur (5) et que la pédale (18) se laisse actionner par un pied humain (19).

5. Arrangement d'éléments coulissants (1) d'après une des revendications précédentes,
**caractérisé en ce que**
le clapet de retenue (11) est conçu en tant que levier ou bascule.

6. Arrangement d'éléments coulissants (1) d'après une des revendications précédentes,
**caractérisé en ce que**
le ressort de traction (15) est conçu en tant que ressort en spirale qui bloque le clapet de retenue (11) fermé.

7. Arrangement d'éléments coulissants (1) d'après la revendication 1, **caractérisé en ce que**
dans la glissière profilée en U (9), il est pratiqué un alésage (20) dans lequel il est inséré de manière mobile le boulon (11'), que le solénoïde (13) est monté sur l'extrémité libre saillant vers l'extérieur du boulon (11') et qu'entre le fond (21) de l'alésage (20) et le boulon (11'), il est prévu le ressort de traction (15) qui est raccordé au boulon (11') et au fond (21) de l'alésage (20).
